# EUROPÄISCHE PATENTSCHRIFT

(11) **EP 0 249 244 B1**
(45) Veröffentlichungstag und Bekanntmachung des Hinweises auf die Patenterteilung: **08.05.1991**
(21) Anmeldenummer: 87108564.3
(22) Anmeldetag: 13.06.1987
(51) Int. Cl.: B65D 73/00

(54) **Präsentations- und Haltevorrichtung für aus einem Griffteil und einem Arbeitsteil bestehende Werkzeuge**
Displaying and holding device for a tool having a handle part and a working part
Dispositif de présentation et de retenue pour outil, constitué d'une partie de préhension et d'une partie active

(30) Priorität: 13.06.1986 DE 8616026 U; 30.04.1987 DE 3714434
(43) Veröffentlichungstag der Anmeldung: 16.12.1987
(73) Patentinhaber: ORBIS-Werk Groten GmbH + Co. KG, 48683 Ahaus (DE)
(72) Erfinder: Groten, Karl J., D-4422 Ahaus (DE)
(74) Vertreter: Habbel, Hans-Georg, Dipl.-Ing.

(56) Entgegenhaltungen:
- EP-A- 0 107 541

## Beschreibung

Die Erfindung bezieht sich auf eine Präsentations-und Haltevorrichtung gemäß dem Oberbegriff des Hauptanspruches.

Mit einem Drehgelenk ausgerüstete Arbeitswerkzeuge, die aus einem Griffteil und einem eigentlichen Arbeitsteil bestehen, wie Zangen, Scheren od. dgl. werden in Selbstbedienungsverkaufsstätten vielfach auf Präsentations- und Haltekarten angeboten. Auf diesen Karten sind die Arbeitswerkzeuge mit Draht oder Klebeband befestigt und mit einer Plastikfolie überzogen oder in Blister gelagert. Verbraucher können bei einer derartigen Präsentation der Arbeitswerkzeuge diese nicht in die Hand nehmen und damit nicht deren Gängigkeit im Gelenkbereich testen und nicht die Schneidenschärfe prüfen.

Aus dem DE-GM 83 14 771 ist eine Präsentations- und Haltekarte bekannt, die einerseits eine Präsentation der Zange ermöglicht, andererseits aber dem Verbraucher oder dem Käufer die Möglichkeit gibt, die Zange hinsichtlich der Gängigkeit des Gelenkes bzw. der Schneidendichtigkeit oder Schneidenschärfe zu überprüfen. Diese bekannte Einrichtung hat aber immer noch den Nachteil, daß ein Lösen der Zange relativ leicht möglich ist und daß u.U. auch ein Auswechseln von Preisschildern möglich ist, so daß der Verkäufer im Kassenbereich getäuscht werden kann.

Aus der EP-107 541 ist eine Präsentationsvorrichtung der gattungsbildenden Art bekannt. Diese bekannte Einrichtung benutzt eine mit Lochungen versehene Trageplatte, auf die ein einfacher Bügel mit entsprechenden Druckknöpfen eingerastet werden kann, oder der Bügel ist T-förmig ausgebildet und umgreift damit den oberen Teil der Zange, während eine Lasche des T-förmigen Bügels zwischen die beiden Griffe führt. Der T-förmige Bügel greift also mit seinem oberen Quersteg über das Gelenk der Zange, so daß die Gelenkkennzeichnung nicht mehr lesbar ist.

Durch die relativ breite Lasche des Bügels kann ein Kaufinteressent die Zange mit der Hand nicht so testen, wie er möchte, um die Ergonomie und Griffigkeit des Griffes zu erfassen. Letzteres ist nur dann möglich, wenn er die Zange bei geschlossenen Backen testen kann, wohin gegen breite Lasche der bekannten Anordnung die Schenkel der Zange spreizt. Die bekannte Anordnung legt die Zange so fest, daß eine Prüfung des Gelenkspieles nicht möglich ist.

Der Erfindung liegt die Aufgabe zugrunde, die Präsentations-und Haltevorrichtung nach dem Oberbegriff so zu verbessern, daß ein Testen des Arbeitswerkzeuges leicht möglich ist, gleichzeitig aber ein ungewolltes Lösen der Präsentationsvorrichtung vom Arbeitswerkzeug verhindert wird.

Diese der Erfindung zugrundeliegende Aufgabe wird durch die Lehre des Hauptanspruches gelöst.

Vorteilhafte Ausgestaltungen sind in den Unteransprüchen erläutert.

Mit anderen Worten ausgedrückt wird gemäß der Erfindung vorgeschlagen, eine Kunststoffplatte einzusetzen, die drei Plastikdruckknopfelemente aufweist und mit einer Gegenplatte zusammenarbeitet, die drei Druckknopfgegenelemente besitzt, so daß diese beiden Bauteile fest aber im Abstand voneinander miteinander verclipt oder verbunden werden können, wobei die Gegenplatte aus Stegen gebildet ist, die ein Y definieren, dessen beide oberen Stege den Raum zwischen den Druckknopfelementen freilassen, so daß eine Gelenkkennzeichnung leicht erkennbar ist.

Ein Lösen dieser Vorrichtung ist nur mit zusätzlichen Hilfsmitteln möglich oder durch Zerstören der Gesamtvorrichtung.

Um zu verhindern, daß die erfindungsgemäße Vorrichtung sich zu weit gegenüber dem Werkzeug verschiebt, kann am Unterrand der Befestigungsplatte eine Stützrippe vorgesehen sein, die sich nach unten auf die üblichen Schenkelgriffenden abstützt.

Ausführungsbeispiele der Erfindung werden nachfolend anhand der Zeichnungen erläutert. Die Zeichnungen zeigen dabei in
- Fig. 1: in einer auseinandergezogenen Darstellungsweise die Vorrichtung, in
- Fig. 2: eine Frontansicht auf eine Zange mit angebrachter Vorrichtung, in
- Fig. 3: eine Seitenansicht auf die Anordnung gemäß Fig. 2, in
- Fig. 4: eine Rückansicht auf die Anordnung gemäß Fig. 2 und in den
- Fig. 5 bis 8: eine der Ausführungsform gemäß den Fig. 1 bis 4 entsprechende Anordnung mit einem verlängerten Oberteil.

In den Zeichnungen ist als Arbeitswerkzeug eine Zange 1 dargestellt.

Die erfindungsgemäße Präsentations- und Haltevorrichtung besteht gemäß den Fig. 1 bis 4 aus einer Befestigungsplatte 2, die ein plattenförmiges Oberteil 3 aufweist, auf welchem zwei Arretierknöpfe 4 und 5 vorgesehen sind, die über die Plattenoberfläche vorspringen. An die Unterkante des plattenförmigen Oberteiles 3 schließt s.ich ein Steg 6 an, an dessen unterem Ende ein weiterer Arretierknopf 7 angeordnet ist, der ebenfalls nach vorne in der Zeichnung vorspringt. Der Steg 6 weist nach vorne in der Zeichnung vorspringend einen rippenartigen Vorsprung 8 auf, der eine obere Stützfläche 9 schafft, die sich im eingesetzten Zustand der Präsentations-und Haltevorrichtung unter das Gelenk der dargestellten Zange 1 legt.

Mit 10 ist eine Gegenplatte bezeichnet, die bei dem dargestellten Ausführungsbeispiel propellerförmig aus drei Stegen 21, 22, 23 zusammengesetzt ist.

Die Gegenplatte 10 weist drei Arretierhauben 11, 12 und 14 auf, die mit den Arretierknöpfen 4, 5 und 7 derart, z.B. aufgrund einer Aufrauhung, so zusammenwirken können, daß hier ein von Hand nicht mehr zu lösendes Verrasten erfolgt. Im aufgesetzten Zustand der Gegenplatte 10 auf die Befestigungsplatte 2, ist ein Bewegen der Zange im Gelenk möglich, aber ein Entfernen dieser Präsentations- und Haltevorrichtung nicht gegeben.

Wie dies Fig. 3 in ihrer Schnittdarstellung zeigt, kann auf der Seite der Befestigungsplatte 2, die die Arretierknöpfe 4 und 5 trägt, eine Stützrippe 15 vorgesehen sein, die sich, falls dies erforderlich ist, auf die üblichen Schenkelgriffenden des zu halternden Arbeitswerkzeuges abstützt und damit verhindert, daß die Präsentations- und Haltevorrichtung zu weit nach unten rutschen kann.

Die Fig. 2 bis 4 zeigen die angebrachte Präsentations-und Haltevorrichtung, wobei auf die in Fig. 4 sichtbare Fläche der Befestigungsplatte 2 eine entsprechende Strichcodierung aufgebracht werden kann, die der Preisidentifikation dient.

In der Zeichnung nicht dargestellt, aber in Realität durchaus möglich, ist die Möglichkeit, zwischen die Gegenplatte 1O und die Befestigungsplatte 2 eine an sich bekannte Präsentationskarte einzusetzen, die entsprechende Durchgriffsöffnungen aufweist, um somit die Befestigung zwischen Arretierhauben 11 bis 14 und den Arretierknöpfen 4 bis 7 zu ermöglichen.

Bei der Ausführungsform gemäß den Fig. 5 bis 8 sind die mit der Ausführungsform gemäß Fig. 1 bis 4 übereinstimmenden gleichen Teile mit gleichen Bezugszeichen versehen.

In Abänderung der Ausführungsform gemäß den Fig. 1 bis 4 ist bei der Ausführungsform gemäß den Fig. 5 bis 8 das eigentliche plattenförmige Oberteil 3a nach oben über die Oberkante der Zange hinaus verlängert (s. insbesondere Fig. 6 und 7), so daß es möglich ist, die Befestigungsplatte 2a gleichzeitig als Haltevorrichtung auszubilden. Hierzu ist im oberen Bereich des Oberteiles 3a ein Befestigungsloch 16 vorgesehen, das als sogenanntes Euroloch ausgebildet ist, d.h. propellerförmig gestaltet ist und eine Mittelöffnung 17 besitzt. Durch diese Anordnung ist es möglich, die von der Präsentations-und Haltevorrichtung getragene Zange 1 nunmehr auch auf Stangen oder Bügel im Geschäft aufzuhängen.

Bei dieser Ausführungsform kann es zusätzlich vorteilhaft sein, daß die eigentliche Befestigungsplatte 2a mit Versteifungswulsten 18 ausgerüstet ist, die entweder umlaufend gestaltet sind oder sich nur auf der linken und rechten Seite der eigentlichen Befestigungsplatte 2a befinden.

## Patentansprüche

1. Präsentations- und Haltevorrichtung für Arbeitswerkzeuge, die aus einem zweischenkligen Griffteil und einem mit dem Griffteil über ein Gelenk verbundenen Arbeitsteil bestehen, wie Zangen, Scheren od. dgl., mit
einer Befestigungsplatte (2, 2a), an der höhen-und seitenversetzt erste Arretierelemente (4, 5, 6) vorgesehen sind, und einer aus Stegen gebildeten Gegenplatte (10), an der ebenfalls höhen- und seitenversetzt korrespondierend mit den ersten Arretierelementen (4, 5, 7) einen Druckknopfverschluß bildende zweite Arretierelemente (11, 12, 14) angeordnet sind, dadurch gekennzeichnet, daß
a) die Stege (21, 22, 23) der Gegenplatte (10) ein Y definieren und die beiden oberen Stege (21, 22) den Raum zwischen den daran sitzenden zweiten Arretierelementen (11, 12) freilassen,
b) die Befestigungsplatte (2, 2a) im wesentlichen ausgebildete ist um am vertikalen Schenkel einen über ihre Oberseite nach vorne vorstehenden rippenartigen Stegvorsprung (8) aufweist.

2. Vorrichtung nach Anspruch 1, dadurch gekennzeichnet, daß die Befestigungsplatte (2, 2a) in ihrem Randbereich einen Versteifungswulst (18) aufweist.

3. Vorrichtung nach einem oder mehreren der vorhergehenden Ansprüche, dadurch gekennzeichnet, daß das plattenförmige Oberteil (3, 3a) auf seiner die Arretierknöpfe tragenden Oberseite eine Stützrippe (15) aufweist.

4. Vorrichtung nach einem oder mehreren der vorhergehenden Ansprüche, dadurch gekennzeichnet, daß die Befestigungsplatte (2, 2a) und die Gegenplatte (10) aus Kunststoff bestehen und die den Arretierknöpfen abgewandte Seite des plattenförmigen Oberteiles (3, 3a) beschriftungsfähig ausgebildet ist.

5. Vorrichtung nach einem oder mehreren der vorhergehenden Ansprüche, dadurch gekennzeichnet, daß zwischen der Befestigungsplatte (2, 2a) und der Gegenplatte (10) zusätzlich eine Präsentationskarte eingesetzt ist.

## Claims

1. A presentation and holding device for work tools which consist of a two-legged handle portion and a working portion connected to the handle portion via a joint, such as pliers, scissors or the like, said device comprising a fastening plate (2, 2a), on which first retention elements (4, 5, 6) are provided in vertically and laterally staggered arrangement, and a mating plate (10) formed of webs, on which second retention elements (11, 12, 14) are provided which form a push-button closure and which are likewise in vertically and laterally staggered arrangement to correspond with the first retention elements (4, 5, 7), characterized in that
a) the webs (21, 22, 23) of the mating plate (10) define a Y and the two upper webs (21, 22) leave the space between the second retention elements (11, 12) seated thereon free,
b) the fastening plate (2, 2a) is constructed substantially in a T-shape and comprises a rib-type web projection (8) on the vertical leg, the projection extending forwards over the plate's face.

2. A device according to claim 1, characterized in that the fastening plate (2, 2a) comprises a reinforcing bead (18) in its edge area.

3. A device according to either one of the preceding claims, characterized in that the plate-shaped upper part (3, 3a) comprises a stiffening rib (15) on the face thereof carrying the retention knobs.

4. A device according to one or more of the preceding claims, characterized in that the fastening plate (2, 2a) and the mating plate (10) consist of plastics material and in that the side of the plate-form upper part (3, 3a) remote from the retention knobs is constructed to accept writing.

5. A device according to one or more of the preceding claims, characterized in that a presentation card is additionally inserted between the fastening plate (2, 2a) and the mating plate (10).

## Revendications

1. Dispositif de présentation et de retenue pour des outils de travail constitués par une partie de préhension à deux branches et une partie active reliée à la partie de préhension par une articulation, comme des tenailles, des ciseaux ou similaires, avec une plaque de fixation (2, 2a), sur laquelle sont prévus des éléments d'arrêt décalés en hauteur et latéralement (4, 5, 6) et une contre-plaque (10) formée de barrettes sur laquelle sont également disposés des seconds éléments d'arrêt (11, 12, 14) également décalés en hauteur et latéralement formant en correspondance avec les premiers éléments d'arrêt (4, 5, 6) une fermeture par bouton-pression, caractérisé en ce que
a) les barrettes (21, 22, 23) de la contre-plaque (10) définissent un Y et les deux barrettes supérieures (21, 22) laissent libre l'espace entre les deux éléments d'arrêt (11, 12) qui y sont situés,
b) la plaque de fixation (2, 2a) est conçue substantiellement en forme de T et présente sur la barre verticale une saillie en barrette (8) en forme de nervure dépassant vers l'avant sur sa face supérieure.

2. Dispositif selon la revendication 1, caractérisé en ce que la plaque de fixation (2, 2a) présente dans sa zone marginale un bourrelet raidisseur (18).

3. Dispositif selon l'une ou plusieurs des revendications ci-dessus, caractérisé en ce que la partie supérieure en forme de plaque (3, 3a) présente sur sa face supérieure portant les boutons d'arrêt une nervure de support (15).

4. Dispositif selon l'une ou plusieurs des revendications ci-dessus, caractérisé en ce que la plaque de fixation (2, 2a) et la contre-plaque (10) sont composées de plastique et la face de la partie supérieure en forme de plaque (3, 3a) opposée aux boutons d'arrêt est conçue pour permettre d'écrire dessus.

5. Dispositif selon l'une ou plusieurs des revendications ci-dessus, caractérisé en ce qu'entre la plaque de fixation (2, 2a) et la contre-plaque (10) une carte de présentation est en outre insérée.
